# EUROPÄISCHE PATENTSCHRIFT

(11) **EP 0 316 585 B1**
(45) Veröffentlichungstag und Bekanntmachung des Hinweises auf die Patenterteilung: **26.01.1994**
(21) Anmeldenummer: 88117190.4
(22) Anmeldetag: 15.10.1988
(51) Int. Cl.: B41F 33/00

(54) **Verfahren zur automatischen Positionsfindung von Druckkontrollstreifen für automatisch messende Farbdichtemessanlagen**
Method for automatically positioning printing test strips for automatic densitometers
Procédé de positionnement automatique des bandes de contrôle d'impression pour les machines densitométriques automatiques

(30) Priorität: 16.11.1987 DE 3738850
(43) Veröffentlichungstag der Anmeldung: 24.05.1989
(73) Patentinhaber: M.A.N.-ROLAND Druckmaschinen Aktiengesellschaft, 63012 Offenbach (DE)
(72) Erfinder: Braun, Rolf, D-6050 Offenbach /Main (DE); Dorn, Alfred, D-6054 Rodgau 6 (DE); Müller, Joachim, D-8023 Pullach (DE); Lampersberger, Franz, D-85609 Aschheim (DE)
(74) Vertreter: Marek, Joachim, Dipl.-Ing.

(56) Entgegenhaltungen:
- EP-A- 0 064 024
- EP-A- 0 149 424
- US-A- 4 660 158

## Beschreibung

Die Erfindung betrifft ein Verfahren zur automatischen Positionsfindung der Meßfelder eines Druckkontrollstreifens gemäß dem Oberbegriff von Anspruch 1.

Ein Verfahren zur automatischen Positionsfindung von Druckkontrollstreifen für automatisch messende Farbdichtemeßanlagen ist beispielsweise aus der EP 0 149 424 A1 bekannt. Dieses Verfahren ist sehr aufwendig, da es einen zusätzlichen Informationscode neben dem eigentlichen Druckkontrollstreifen benötigt, der bereitgestellt werden muß und die Druckkosten insofern erhöht, weil ein breiterer, für das Bedrucken nicht zur Verfügung stehender Papierrand notwendig ist.

In der nachveröffentlichten DE 36 31 204 A1 ist ein Verfahren und eine Vorrichtung beschrieben, bei der die Lage des Druckkontrollstreifens durch direktes Abtasten desselben festgestellt wird.

Weiterhin ist ein Verfahren zur Positionsfindung von Druckkontrollstreifen bekannt, bei dem ein Meßkopf in Zick-Zack-Bewegungen die Meßvorlage abtastet und nach dem Druckkontrollstreifen sucht. Dieses Verfahren funktioniert nicht, wenn der Druckkontrollstreifen nicht vollständig vorhanden ist. Das ist immer dann der Fall, wenn ein mehrfarbiger Druckkontrollstreifen nicht in allen oder nur in einer Farbe gedruckt ist. Hier ist es vom Zufall abhängig, ob die Suchoptik über bedruckte oder unbedruckte Abschnitte des Druckkontrollstreifens fährt. Bestimmte Meßköpfe sind so konstruiert, daß sie sich mit einem Rad oder einer Kufe auf der Druckvorlage abstützen. Durch die Zick-Zack-Bewegungen wird die frische Druckfarbe auf der Vorlage verschmiert, ebenso wird der Meßkopf selbst mit Druckfarbe verschmutzt.

Aus der US-PS 4 660 158 ist eine Vorrichtung zum Ermitteln und Auswerten von Farbmeßfeldern auf einem Meßtisch liegender Druckbogen mittels einem in zwei senkrecht zueinander verlaufenden Richtungen verfahrbaren Densitometer bekannt. Bei dem Meßtisch handelt es sich um ein Digitalisierungstableau und ferner ist zur Lageeingabe der Meßfelder ein Griffel vorgesehen.

Aus der US-PS 4 237 616 ist ein in einer Brücke angeordnetes traversierendes Densitometer bekannt, bei dem der auf dem Druckbogen befindliche Druckkontrollstreifen parallel zu gespannten und optisch eingeblendeten gespannten Drähten ausgerichtet wird.

Aus der DE 3 614 092 A1 ist ein Verfahren und eine Anordnung zum Ausmessen von auf Druckerzeugnissen mitgedruckten Farbmeßstreifen bekannt, bei dem der Meßkopf in eine X-Richtung und in eine Y-Richtung bezüglich dem Druckbogen verfahrbar ist und bei dem in einem Suchvorgang der Farbmeßstreifen in Y-Richtung aufgefunden und dessen Lage abgespeichert wird.

Der Erfindung liegt die Aufgabe zugrunde, ein Verfahren gemäß dem Oberbegriff von Anspruch 1 sowie eine zur Durchführung dieses Verfahrens geeignete Vorrichtung derartig zu erweitern bzw. zu schaffen, so daß die Position eines Druckkontrollstreifens auch dann durch einen Meßkopf anfahrbar ist, wenn dieser nur unvollständig, d.h. mit Unterbrechungen ausgeführt ist.

Diese Aufgabe wird durch die kennzeichnenden Merkmale von Patentanspruch 1 bzw. 2 gelöst.

Die Suchbewegung an einer festen, gekennzeichneten Stelle gestattet es, die Druckvorlage so anzulegen, daß an der Suchposition auch ein Meßfeld vorhanden ist. Konstruiert man das Meßsystem so, daß Rad oder Kufe vor der Suchoptik liegen und läßt man den Suchlauf auf dem ersten Meßfeld des Meßstreifens ausführen, dann verschmiert die Suchbewegung nicht die Druckvorlage.

In vorteilhafter Ausgestaltung der Erfindung wird eine zweite oder noch weitere Meßvorlage beliebig in Bezug auf die X-Richtung auf der Meßanlage positioniert. Dann fährt der
Meßkopf mit der gespeicherten Y-Position das erste Meßfeld des Druckkontrollsteifens an, stopt und prüft ob eine Y-Abweichung vorliegt, nimmt dort gegebenenfalls eine Korrektur in Y-Richtung vor und beginnt mit dieser Y-Position die Messung in X-Richtung.

Vorteilhafterweise kann hier die Vorlage beliebig in Bezug auf die X-Richtung angelegt werden. Die Erkennung des ersten Meßfeldes und die Positionierung in Y-Richtung erfolgen automatisch und vor Beginn der Meßbewegung. Voraussetzung für dieses Verfahren ist nur, daß die Postionsabweichung in der Vorlage gegenüber dem gespeicherten Wert nicht so groß ist, daß die Suchoptik mit allen Abtaststrahlen außerhalb des ersten Meßfeldes liegt.

Ein Ausführungsbeispiel ist noch anhand nachfolgender Zeichnung beschrieben. Es zeigen:
- Fig. 1: eine Farbdichtemeßanlage in schematischer Darstellung,
- Fig. 2: den Suchlauf des Meßkopfes dieser Anlage.

Die Druckvorlage 6 wird gemäß Fig. 1 an einer Schiene 5 auf einem Kontrolltisch 11 so angelegt, daß das erste Meßfeld 8 eines auf der Druckvorlage 6 angeordneten Druckkontrollstreifens 7 über der Markierung 9 der Schiene liegt. Der Meßkopf 1 der Anlage wird darauf in X-Richtung in Bewegung gesetzt. Aufgrund eines Weggebers 2 stoppt der Meßkopf an der Markierung 9 und setzt sich in Y-Richtung in Bewegung. Dabei überfährt der Meßkopf 1 das erste Meßfeld 8. Das vom Meßkopf 1 aufgenommene Meßsignal ist bestimmt von der Größe des Meßfeldes 8 und ist dadurch als solches erkennbar. Störsignale aufgrund von Verschmutzungen etc. können damit ausgeschieden werden. Nach Überfahren des Meßfeldes 8 wird die Y-Position des Meßfeldes gepeichert. Der Meßkopf fährt in seine Ausgangsstellung, um anschließend den Meßlauf in der richtigen Y-Position zu beginnen, wie dies in Fig. 2 gezeigt ist. Die Koordinaten X1 und Y1 bestimmen den Beginn des Meßlaufes. Die Steuerung der Abläufe übernimmt ein Mikrocomputer 10.

## Patentansprüche

1. Verfahren zur automatischen Positionsfindung der Meßfelder eines Druckkontrollstreifens für automatisch messende Farbdichtemeßanlagen an Druckmaschinen, bei denen ein Meßkopf mit einer Suchoptik in zwei zueinander senkrechten Richtungen X und Y verfahren werden kann, eine Kante der Druckvorlage, zu der der Druckkontrollstreifen weitgehend parallel verläuft, in X-Richtung in eine definierte und reproduzierbare Y-Lage gebracht wird, zum Auffinden des Meßstreifens wie zum Abspeichern dessen Position der Meßkopf in Y-Richtung eine Suchbewegung zum Erkennen eines Meßfeldes anhand seiner Größe ausführt und bei weiteren auszumessenden Druckvorlagen der Meßkopf mit dieser gespeicherten Y-Position den Druckkontrollstreifen anfährt und Abweichungen der vorliegenden Y-Position bezüglich der gespeicherten Y-Position, sofern diese nicht so groß sind, daß die Suchoptik mit allen Abtaststrahlen außerhalb des Druckkontrollstreifens liegt, festgestellt und fallweise korrigiert werden,
**dadurch gekennzeichnet,**
daß eine erste Druckvorlage in X-Richtung mit einem der Meßfelder an einer gekennzeichneten X-Position ausgerichtet wird und der Meßkopf eben an dieser gekennzeichneten X-Position eine Suchbewegung in Y-Richtung ausführt,
daß die weiteren auszumessenden Druckvorlagen mit der Kante beliebig in X-Richtung ausgerichtet werden und daß der Meßkopf mit der gespeicherten Y-Position das erste Meßfeld des Druckkontrollstreifens anfährt und daraufhin die Messung des Druckkontrollstreifens in X-Richtung mit diesem Y-Wert durchführt.

2. Vorrichtung zur Durchführung des Verfahrens von Anspruch 1 mit einem Meßkopf, der in zwei zueinander senkrechten Richtungen (X, Y) verfahrbar ist,
**dadurch gekennzeichnet,**
daß zum Ausrichten der Druckvorlagen (6) in einer definierten Y-Lage eine Schiene (5) vorgesehen ist, welche ein Markierung (9) aufweist, und daß der Meßkopf (1) dazu ausgebildet ist, an der X-Position dieser Markierung (9) einen Suchlauf in Y-Richtung zum Auffinden eines Meßfeldes (8) des Druckkontrollstreifens (7) durchzuführen.

## Claims

1. Process for automatic position finding of the measuring fields of a print control strip for automatically measuring ink density measuring units on printing presses in which a measuring head with search optics can be moved in two directions X and Y perpendicular to one another, one edge of the printed test sheet runs substantially parallel to the print control strip, it is brought in the X-direction into a defined and reproducible Y-position, for finding the measuring strip as well as for storing its position of the measuring head in the Y-direction a search movement is carried out to determine a measuring field with respect to its size, and on further print test sheets to be evaluated, the measuring head is guided with the stored Y-position of the print control strip and deviations of the Y-position present with respect to the stored Y-position, insofar as these are not too great, so that the search object with all sensing beams lies outside the print control strip, is determined and if necessary corrected, characterised in that a first print test sheet is aligned in the X-direction with one of the measuring fields at a characterised X-position and the measuring head carries out just at this characterised X-position a search movement in the Y-direction, that the further printed specimen sheets to be evaluated are aligned with the edge as desired in the X-direction and that the measuring head with the stored Y-position travels to the first measuring field of the print control strip and thereafter the measurement of the print control strip in the X-direction with this Y-value is carried out.

2. Apparatus for carrying out the process according to Claim 1 with a measuring head which can be moved in two directions (X, Y) perpendicular to one another, characterised in that for aligning the printed test sheet (6) in the defined Y-position, a rail (5) is provided which has a marking (9) and that the measuring head (1) is so constructed that it can be made to carry out a search run in the Y-direction at the X-position of this marking (9) in order to find a measuring field (8) of the print control strip (7).

## Revendications

1. Procédé pour rechercher automatiquement la position des champs de mesure d'une bande de contrôle d'impression, pour des installations de mesure automatique de l'épaisseur d'encre dans des imprimantes, dans lesquelles installations une tête de mesure, comportant une optique de recherche, peut être déplacée dans deux directions perpendiculaires X et Y, un bord du dessin-modèle, par rapport auquel la bande de contrôle d'impression s'étend largement de façon parallèle, est amené, suivant la direction X, dans une position Y définie et reproductible, pour détecter la bande de mesure, ainsi que pour enregistrer sa position, la tête de mesure effectue en direction Y un mouvement de recherche pour reconnaître un champ de mesure à partir de sa taille et, pour d'autres dessins-modèles à mesurer, la tête de mesure, avec cette position Y enregistrée, est amenée au contact de la bande de contrôle d'impression, et des variations de la présente position Y, par rapport à la position Y enregistrée, sont détectées et, suivant les cas, corrigées, à moins que celles-ci ne soient trop grandes de sorte que l'optique de recherche se trouve, avec tous les rayonnements de détection, en dehors de la bande de contrôle d'impression, caractérisé en ce qu'un premier dessin-modèle est aligné, en direction X, avec l'un des champs de mesure, en une position X caractérisée et la tête de mesure effectue, en cette position X caractérisée, un mouvement de recherche en direction Y, en ce que les autres dessins-modèles, devant être mesurés, sont alignés, au choix, avec le bord en direction X, et en ce que la tête de mesure, comportant la position Y enregistrée, est amenée au contact du premier champ de mesure de la bande de contrôle d'impression et effectue, ensuite, la mesure de la bande de contrôle d'impression en direction X avec cette valeur Y.

2. Dispositif pour la mise en oeuvre du procédé spécifié sous la revendication 1, comportant une tête de mesure qui peut être déplacée en deux directions perpendiculaires (X,Y),
caractérisé en ce qu'une barre (5) est prévue pour aligner les dessins-modèles (6) dans une position Y définie, laquelle barre (5) présente un repère (9), et en ce que la tête de mesure (1) est réalisée afin d'effectuer, à la position X de ce repère (9), un déplacement de recherche en direction Y pour rechercher un champ de mesure (8) de la bande de contrôle d'impression (7).
